# EUROPÄISCHE PATENTANMELDUNG

(11) **EP 0 312 777 A1**
(43) Veröffentlichungstag der Anmeldung: **26.04.1989**
(21) Anmeldenummer: 88115202.9
(22) Anmeldetag: 16.09.1988
(51) Int. Cl.: E05D 15/06

(54) **Schiebetor**

(30) Priorität: 23.10.1987 DE 3735968
(71) Anmelder: N.V. Hörmann-Belgie, B-3600 Winterslag - Genk (BE)
(72) Erfinder: Hörmann, Michael, Dipl.-Ing., D-4803 Steinhagen/Westf. (DE)
(74) Vertreter: Flügel, Otto, Dipl.-Ing.

(57) **Zusammenfassung**

Schiebetor mit einer die Bewegungsstrecke des Torblattes (2) bestimmenden, ortsfest anzubringenden Führungsschiene (1) und einer Reihe von - vorzugsweise als koaxiale Paare - ausgebildeten Rollen (5-5), die als tragende Verbindungselemente zwischen der Führungsschiene (1) und dem Torblatt (2) angeordnet sind, und das bei wesentlich einfacherer und kostengünstigerer Herstellung zum Zwecke einer exakten schwingungsarmen Laufeigenschaft derart ausgebildet ist, daß die Rollen (5, 5') bzw. Paare von Rollen in fluchtender Anordnung in Längsrichtung der Führungsschiene (1) an dieser fest gelagert sind und daß das Torblatt (2) eine Laufschieneneinrichtung (9-9') aufweist, die mit in der Betriebsstellung nach unten gerichteter Lauffläche (12; 12') auf den Abrollflächen der Rollen (5, 5') des Torblattes (2) tragend aufliegt.

## Beschreibung

Die Erfindung bezieht sich auf ein Schiebetor mit den Merkmalen des Oberbegriffes des Anspruches 1.

Bei bekannten Schiebetoren dieser Art sind im oberen Stirnkantenbereich des Schiebetorblattes sogenannte Rollenböcke befestigt, deren Rollen in einer deckenfesten Laufschiene geführt sind. Eine insoweit bessere Ausführung besteht darin, daß die Rollen unmittelbar im oberen Kantenbereich des Torblattes seitlich abstehend angeordnet sind, so daß das Torblatt selbst bis in den die Rollen aufnehmenden Raum der Führungsschiene hochragt, wodurch man eine gute Rauchdichtung erhält.

Grundsätzlich wird bei diesen Schiebetoren bislang von der Vorstellung ausgegangen, daß das Torblatt hinsichtlich seiner Breite aus unterschiedlichen, sich senkrecht erstreckenden Segmenten zusammengesetzt ist. Aus optischen Gründen muß die jeweilige Torblattbreite, die sich nach den örtlichen Einbauverhältnissen richtet, aus jeweils gleichbreiten Segmenten zusammengesetzt werden. Dies bedeutet, daß sich die jeweilige gesamte Torblattbreitenabmessung auf jedes der einzelnen Segmente auswirkt.

Ein weiteres Problem liegt darin, daß die mit ihren senkrechten Kanten aufeinanderfolgend miteinander verbundenen Torblattsegmente nicht so genau montiert werden können, daß sich eine absolut einwandfreie Lageausrichtung der Rollen ergibt. Dies führt dazu, daß diese Rollen in aufwendiger Weise jeweils federnd gelagert sind, und zwar pro Segment im vorderen und hinteren oberen Kantenbereich jeweils ein Rollenpaar.

Der Erfindung liegt die Aufgabe zugrunde, ein Schiebetor der eingangs genannten Art zu schaffen, das bei wesentlich einfacherer und kostengünstigerer Herstellung exakte, schwingungsarme Laufeigenschaften aufweist und insbesondere auch auf engem Einbauort beschränkt zusammenbaubar ist.

Ausgehend von einem Schiebetor mit den Merkmalen des Oberbegriffes des Anspruches 1 wird diese Aufgabe erfindungsgemäß durch dessen kennzeichnende Merkmale gelöst.

Erfindungsgemäß werden die Rollen bzw. Rollenpaare nicht am Torblatt, sondern an der ortsfest anzubringenden Führungsschiene gelagert und zwar über die Längserstreckung der Schiene hinweg. An dem Torblatt ist im oberen Kantenbereich eine Laufschieneneinrichtung angeordnet, die mit entsprechend geformten Laufflächen von oben her auf den Rollen aufliegt. Das Torblatt rollt also auf den insoweit ortsfest gehaltenen Rollen ab. Da das Torblatt eine in seiner Verschieberichtung durchgehende Laufschieneneinrichtung aufweist, bedarf es im Rahmen der Rollenlagerung keiner federnden Aufhängung derart, daß die Rollen senkrecht zu ihrer Achsrichtung in irgendeiner Weise nachgiebig an der Führungsschiene gehalten werden müssen.

Mit der Erfindung wird demnach die Möglichkeit geschaffen, hinsichtlich ihrer Lagerhalterung nicht abgefederte Rollen in einer Führungsschiene entsprechend exakt fluchtend anzuordnen, und zwar in geringen Abständen - beispielsweise 25 cm - aufeinanderfolgend. Die Rollen können handelsübliche, einfache Kugellager sein.

Die im Oberkantenbereich des Torblattes angeordnete Laufschieneneinrichtung kann einstückig ausgebildet sein, beispielsweise an der nach oben weisenden Stirnfläche des Torblattes angeordnet werden und die beiden Breitseiten des Torblattes beidseits überragen. Man kann sich auch ein die Oberkante des Torblattes umfassendes U-Profil denken, dessen Steg beidseits abragende Laufschienenabschnitte aufweist , an denen die Laufflächen ausgebildet sind.

Grundsätzlich ist auch vorstellbar, nur eine Reihe in Führungsschienenlängsrichtung hintereinander angeordneter Rollen vorzusehen, deren Achsen seitlich der einen Rollenstirnseite an der Führungsschiene festgelegt sind, während eine die Lauffläche aufweisende Laufschiene an der anderen Stirnseite der Rollen vorbeigeführt ist und sich mit einem Laufschienenabschnitt über die Rollen erstreckt. Um ein Abgleiten der an dem Laufschienenabschnitt vorgesehenen Lauffläche von den Abrollflächen der Einzelrollen zu vermeiden, kann der Laufschienenabschnitt die Rollen U-förmig umgreifen, es können aber auch seitlich der Laufschiene angeordnete Stütz- oder Führungsrollen vorgesehen sein. In bevorzugter Ausführung sind aber die Rollen paarweise, insbesondere in koaxialer Ausrichtung pro Paar, vorgesehen, so daß man Laufflächen zu beiden Breitseiten des Torblattes abragend vorsehen kann. Dies hat den Vorteil, daß das Torblatt bis in den Bereich zwischen die Rollen geführt werden kann, wodurch zusammen mit der dann vorzugsweise im Querschnitt U-förmig ausgebildeten Führungsschiene eine gute Rauchdichtung erhalten wird. Dabei kann die Laufschieneneinrichtung in bevorzugter Ausführung aus zwei winkelförmigen Laufschienen bestehen, die mit einem Be festigungsschenkel je an einer der beiden Torblattbreitseiten im Oberkantenbereich festgelegt sind und die mit ihren von der jeweiligen Torblattbreitseite abstrebenden Laufflächenschenkeln je eine Reihe der Rollenpaare übergreifen.

Um ein seitliches Auswandern des Torblattes hinsichtlich der Führungsschiene zu vermeiden, kann ein frei auslaufender Randbereich des die Lauffläche aufweisenden Laufschienenabschnittes schräg nach unten abgebogen ausgebildet sein. Soweit das Torblatt dazu neigt, hinsichtlich einer Auswanderbewegung diese Begrenzung zu sehr reibend zu beanspruchen, kann man Führungsrollen vorsehen, die eine seitliche Versetzbewegung des Torblattes verhindern. Diese Führungsrollen, von denen eine Reihe oder eine Reihe von Führungsrollenpaaren in Längsrichtung der Laufschiene, vorzugsweise an deren deckenseitigem Steg, fest gelagert ist, greift mit ihren Abrollflächen vorzugsweise an beidseits der Rollen vorgesehenen Schulterflächen an, die vorzugsweise an der Laufschieneneinrichtung bzw. den beiden winkelförmigen Laufschienen ausgebildet sind.

In weiterhin besonders bevorzugter Ausführung wird das Torblatt aus Segmenten zusammengesetzt, die nicht in horizontaler Richtung aufeinanderfolgend, sondern in vertikaler Richtung übereinander gerichtet aneinander festgelegt angeordnet sind, und zwar vorzugsweise dergestalt, daß lediglich ein Segment in der Breite variiert wird, um unterschiedliche Höhenabmessungen des Torblattes vorsehen zu können. Zu diesem Zwecke wird wiederum vorzugsweise das oberste, der Führungsschiene benachbarte Segment hergenommen. Diese letztere bevorzugte Variante ist besonders optisch dann zu bevorzugen, wenn mehrere unterschiedlich hohe Schiebetore an einem Gebäude neben einander in Erscheinung treten. Die in sich selbst gesehen hinsichtlich ihrer Längserstreckung waagerecht angeordneten Torblattsegmente, die verschiedene Torblattbreiten einfach durch entsprechendes Ablängen der profilierten Bleche in fertigungstechnisch einfacher Weise zu erreichen gestatten, sind in ihrer Längserstreckung so steif, daß auch dünnwandige Laufschienen aufgrund der Eigenstabilität der Torsegmente von daher sehr geradlinig ausgerichtet sind. Auch dies trägt dazu bei, daß man auf eine federnde Lagerung der Rollen verzichten kann.

Eine weitere Besonderheit ergibt sich hinsichtlich der Einbaumöglichkeiten: Herkömmliche Schiebetore, bei denen die einzelnen Torblattsegmente in Laufrichtung des Tores aufeinanderfolgend angeordnet sind, die sich also senkrecht von der Führungsschiene bis zum Bodenabschluß hin erstrecken, bedingen, daß am Einbauort die einzelnen Segmente in die Führungsschiene eingesetzt werden können. Schiebetore der hier in Rede stehenden Größenordnung werden nämlich zumindest überwiegend nicht als Gesamtheit transportiert, sondern in ihre einzelnen Segmente unterteilt. Es muß daher am Einbauort immer so viel Platz an einem der beiden Enden der Führungsschiene vorhanden sein, daß man die sich senkrecht erstreckenden Segmente des Torblattes dort einzeln einschieben kann, woraufhin sie miteinander verbunden werden. Dies beschränkt die Einbaumöglichkeiten eines Tores, weil man das Torblatt in seiner Gesamtheit im Öffnungszustand in der Führungsschiene halten muß, die dann nicht beidseitig an einer Abschlußwand enden darf. Die Einbaumöglichkeit dieser herkömmlichen Schiebetore ist daher entsprechend begrenzt.

Durch die Anordnung der Segmente in Längsrichtung ge sehen über die Breite des Schiebetorblattes hinweg, also waagerecht, wird es möglich, die Führungsschiene mit den Rollen auf die bzw. in die Laufschieneneinrichtung des obersten Segmentes bereits im Werk einzuschieben und so zu liefern. Damit kann man ohne seitlichen Platzbedarf die Führungsschiene mit dem obersten Torblattsegment an der Decke montieren, woraufhin man die übrigen Segmente vom obersten Segment aus gesehen nacheinander aufeinanderfolgend befestigt und so das Torblatt am Einbauort erstellt.

Die vorstehenden und weitere bevorzugte Ausführungen der Erfindung ergeben sich aus den Unteransprüchen, insbesondere in Bezug auf die in der Zeichnung wiedergegebenen Ausführungsbeispiele, deren nachfolgende Beschreibung die Erfindung näher erläutern. Es zeigen:
Figur 1 eine Teil-Stirnseitenansicht auf die Führungsschiene mit eingehängtem Torblatt gemäß einer ersten Ausführungsform;
Figur 2 eine Teil-Stirnseitenansicht auf die Führungsschiene mit eingehängtem Torblatt nach einer zweiten Ausführungsform.

Figur 1 zeigt die Stirnansicht und damit die Querschnittsgestalt einer insgesamt mit 1 bezeichneten Führungsschiene, die an der Decke oder dergleichen eines Gebäudes oberhalb einer zu verschließenden Toröffnung und zumindest in eine Richtung entsprechend der Torblattbreite weitergeführten Führungsschiene, in die ein Torblatt 2 eingehängt ist. Die Führungsschiene ist im Querschnitt insgesamt U-förmig bzw. C-förmig ausgebildet und weist demnach einen Steg 3 auf, in dessen Bereich die Führungsschiene 1 an der Decke oder dergleichen festgelegt wird, und von dem U-förmig zwei Schenkel 4 und 4′ rechtwinklig abgebogen sind, an denen jeweils eine Laufrolle 5 bzw. 5′ festgelegt ist. Eine Vielzahl von Laufrollen 5 ist in Längsrichtung der Führungsschiene 1 an dem Schenkel 4, und eine Vielzahl von Rollen 5′ ist in Längsrichtung des Schenkels 4′ an diesem festgelegt. Es ergeben sich somit zwei "Rollenspuren", wobei in Querschnittsebene gesehen Rollenpaare 5, 5′ gebildet werden, deren Rollenachsen koaxial angeordnet sein können. Zwischen den Rollen 5 und den Rollen 5′ ist ein Zwischenraum gelassen, wie dies die Figur zeigt.

Jede der Rollen 5 bzw. 5 ′ ist mit Hilfe eines Schraubbolzens 6 an dem Schenkel 4 bzw. 4′ festgelegt, und zwar unter Zwischenschaltung je einer Abstandshülse 7 zwischen dem Schenkel 4 bzw. 4′ und der Rolle 5 bzw. 5′ Die Rollen können in einfachster Weise als Kugellager ausgebildet sein. Die hier getroffene Rollenbefestigung ist grundsätzlich bekannt.

Wichtig ist, daß die Befestigung der Bolzen 6 und damit der Drehachse der Rollen 5 bzw. 5′ starr an dem Schenkel 4 bzw. 4′ erfolgt, d.h. eine irgendwie geartete Versetzbewegung senkrecht zur Drehachse der Rolle ist nicht vorgesehen. Dadurch wird die Montage entsprechend einfach. Die Reihe der Rollen 5 bzw. diejenige der Rollen 5′ fluchtet in Längsrichtung der Führungsschiene 1.

Das Torblatt 2 ist mit einer Laufschieneneinrichtung ver sehen, die sich aus zwei rechtwinkligen Laufschienen 9 und 9′ zusammensetzt, deren eine 9 an der einen Torblattbreitseite 8 und deren andere 9′ an der Torblattbreitseite 8′ angeordnet ist, und zwar gemäß Fig. 1 jeweils derart, daß der obere Endbereich der rechtwinkligen Laufschienen 9 und 9′ mit der nach oben weisenden Stirnseite des Torblattes 2 etwa bündig abschließt. Die Befestigung der Laufschienen 9 und 9′ an dem Torblatt 2 geschieht im Bereich je eines lang ausgebildeten, an der jeweils zugehörigen Torblattbreitseite 8 bzw. 8′ anliegenden Befestigungsschenkels 10 bzw. 10′ Im Oberkantenbereich des Torblattes 2 schließt sich an die Befestigungsschenkel 10 bzw. 10′ jeweils ein Laufflächenschenkel 11 bzw. 11′ an, bzw. ist gegenüber dem Schenkel 10 bzw. 10′ entsprechend abgebogen. Die beiden Laufschienen nach 9 und 9′ sind spiegelsymmetrisch angeordnet, d.h. der Laufflächenschenkel 11 der Laufschiene 9 ragt von der Torblattbreitseite 8 senkrecht nach außen ab, während der Laufflächenschenkel 11′ der Laufschiene 9′ von der anderen Torblattbreitseite 8′ seitwärts abragt.

Die nach unten weisenden Seiten der Laufflächenschenkel 11 und 11′ bilden jeweils eine Lauffläche 12. Der nach außen abragende Randbereich 13 der beiden Laufflächenschenkel 11 und 11′ ist in stumpfem Winkel nach unten abgebogen.

Jeweils an die frei abragenden Enden der Schenkel 4 und 4′ der Führungsschiene 1 sind schienenförmige Abdeckabschnitte 14 angeschweißt, die nach Art eines Winkel- bzw. U-Profils von dem jeweiligen Schenkel 4 bzw. 4′ aus auf das Torblatt 2 zu gerichtet abstreben und die Rollen 5 bzw. 5′ untergreifen. Auf diese Weise sind jeweils nur in Reihe geschalteten Spalte zwischen den Abdeckabschnitten 14 und den Befestigungsschenkeln 10 bzw. 10′ am Torblatt 2 als Durchströmungsübergang von einer Torblattseite auf die andere vorhanden, wodurch ein sehr guter Rauchabschluß erzielt wird.

Wie die Fig. 1 und 2 zeigen, übergreifen die Laufflächenschenkel 11 und 11′ die Reihen von Rollen 5 bzw. 5′ und liegen mit ihren jeweiligen Laufflächen 12 auf den Abrollflächen 16 der Rollen 5 bzw. 5′ auf. Damit wird das Torblatt 2 über die Laufschienen 9 bzw. 9′ und die Rollen 5 bzw. 5′ an der Führungsschiene und damit an der Decke abgestützt bzw. gehalten und ist entlang der Führungsschiene leichtgängig verschiebbar.

Bei dem Ausführungsbeispiel gemäß Fig. 1 sorgen die nach unten stumpfwinklig abgebogenen Randbereich 13 der Laufschienen 9 und 9′ dafür, daß die Abrollflächen 16 der Rollen 5 bzw. 5′ die Laufflächen 12 der Laufflächenschenkel 11 bzw. 11′ nicht seitlich verlassen können, es besteht somit eine Führung gegen seitliches Auswandern des Torblattes gegenüber der Führungsschiene. Dabei tritt allerdings eine bestimmte Reibung auf, die hinderlich sein kann und/oder Verschleiß verursacht.

Bei dem Ausführungsbeispiel gemäß Fig. 2 ist dies dadurch verhindert, daß eine Reihe von in Längsrichtung der Führungsschiene 1 aufeinanderfolgend angeordnete Führungsrollen 15 vorgesehen ist, deren Achslagerung fest, d.h. ohne quer zur Achsrichtung vorgesehene Versetzmöglichkeit, im Mittelbereich des Steges 3 der U-förmigen Führungsschiene 1 fest angeordnet ist. Das Torblatt 2 ist gegenüber dem Beispiel gemäß Fig. 1 etwas tiefer angeordnet, d.h. die Befestigungsschenkel 10 bzw. 10′ der Laufschienen 9 bzw. 9′ ragen über die Oberkante bzw. die obere Stirnseite des Torblattes 2 hinaus, so daß zwischen den oberen Endbereichen der Befestigungs schenkel 10, 10′ ein Freiraum entsteht, in den die Reihe der Führungsrollen 15 eingreifen. Die der Umfangs- bzw. Abrollfläche der Führungsrollen 15 jeweils zugewandten Endseitenbereiche der Befestigungsschenkel 10 und 10′ der Laufschienen 9 und 9′ bilden somit Schulterflächen 17 und 17′, an denen die Abrollfläche der Führungsrollen 15 angreift, wenn das Torblatt 2 versucht, sich in Verschieberichtung aus der Längsrichtung der Führungsschiene 1 zu entfernen.

Anstelle einer Führungsrolle 15, an der je nach Ausweichbewegung die eine oder die andere Schulterfläche 17 bzw. 17′ angreift, können auch zwei Führungsrollen vorgesehen sein, die axial zueinander derart versetzt sind, daß die Abrollfläche der einen Führungsrolle an der Schulterfläche 17 und die Abrollfläche der anderen Führungsrolle an der Schulterfläche 17′ angreift. Damit kann man insbesondere auch noch eine engere Justierung der Geradlaufführung erreichen. Die Rollen können kleiner sein, sie können nebeneinander oder gegeneinander versetzt angeordnet werden.

Man könnte die Laufschieneneinrichtung auch als einstückiges Profil ausbilden, an welchem dann entsprechende Schulterflächen vorgesehen sind.

## Patentansprüche

1. Schiebetor mit einer die Bewegungsstrecke des Torblattes bestimmenden, ortsfest anzubringenden Führungsschiene und einer Reihe von - vorzugsweise als koaxiale Paare ausgebildeten - Rollen, die als tragende Verbindungselemente zwischen der Führungsschiene und dem Torblatt angeordnet sind, **dadurch gekennzeichnet,** daß die Rollen bzw. Paare von Rollen (5, 5′) in fluchtender Anordnung in Längsrichtung der Führungsschiene (1) an dieser festgelagert sind und daß das Torblatt (2) eine Laufschieneneinrichtung (9, 9′) aufweist, die mit in der Betriebsstellung nach unten gerichteter Lauffläche (12) auf den Abrollflächen (16) der Rollen (5, 5′) das Torblatt (2) tragend aufliegt.

2. Schiebetor nach Anspruch 1, **dadurch gekennzeichnet,** daß die Laufschienen einrichtung zwei Laufflächen (12) aufweist, die an von den Breitseiten (8, 8′) des Torblattes (2) etwa senkrecht abragenden Laufschienenabschnitten (11, 11′) ausgebildet sind und deren jede auf einer Reihe von Rollen (5 bzw. 5′) aufliegt.

3. Schiebetor nach Anspruch 2, **dadurch gezennzeichnet,** daß die Laufschieneneinrichtung aus zwei im wesentlichen rechtwinkligen Laufschienen (9, 9′) besteht, deren jede mit ihrem Befestigungsschenkel (10 bzw. 10′) auf einer der beiden Torblattbreitseiten (8 bzw. 8′) im oberen Torblattkantenbereich festgelegt ist und mit ihrem Laufflächenschenkel (11 bzw. 11′) von der jeweils angrenzenden Torblattbreitseite (8 bzw. 8′) abragend angeordnet ist und an je einer Reihe Rollen (5 bzw. 5′) von Rollenpaaren (5, 5′) angreift, die an den Schenkeln (4 bzw. 4′) der U-förmigen Führungsschiene (1) angebracht sind.

4. Schiebetor nach einem der Ansprüche 1 bis 3, **dadurch gekennzeichnet,** daß ein die jeweils anliegenden Rollen (5 bzw. 5′) übergreifender, frei auslaufender Randbereich (13) des die Lauffläche (12) aufweisenden Laufschienenabschnittes (11 bzw. 11′) nach unten abgebogen ausgebildet ist.

5. Schiebetor nach einem der Ansprüche 1 bis 4,**dadurch gekennzeichnet,** daß die Führungsschiene (1) die Rollen (5, 5′) nach unten hin gesehen übergreifende Abdeckabschnitte aufweist.

6. Schiebetor nach einem der Ansprüche 1 bis 5, **dadurch gekennzeichnet,** daß das Torblatt (2) mit Hilfe einer Reihe von an der Führungsschiene (1) in deren Längsrichtung aufeinanderfolgend angeordneten Führungsrollen (15) gegen ein seitliches Abweichen aus dem Eingriff zwischen den Abrollflächen (16) der Rollen (5, 5′) und den Laufflächen (12) der Laufschieneneinrichtung (9, 9′) gehalten ist.

7. Schiebetor nach Anspruch 6, **dadurch gegennzeichnet,** daß die Führungsrollen (15) im Stegbereich (3) der U-förmigen Führungsschiene (1) fest gelagert sind und zwischen zwei Schulterflächen (17, 17′) der Laufschieneneinrichtung (9, 9′) eingreifend angeordnet sind.

8. Schiebetor nach einem der Ansprüche 1 bis 7, **dadurch gekennzeichnet,** daß die Rollen (5, 5′) und gegebenenfalls auch die Führungsrollen 15) in geringem Abstand voneinander - z.B. 25 cm - über die Verschiebestrecke hinweg an der Führungsschiene (1) festgelegt sind und/oder durch handelsübliche Kugellager gebildet sind.

9. Schiebetor nach einem der Ansprüche 1 bis 8 mit einem aus aufeinanderfolgend aneinander festgelegten Segmenten gebildeten Torblatt, **dadurch gekennzeichnet,** daß die Segmente in vertikaler Richtung aufeinanderfolgend angeordnet sind.

10. Schiebetor nach Anspruch 9, **dadurch gekennzeichnet,** daß für Torblätter (2) unterschiedlicher Höhen lediglich jeweils ein Segment, vorzugsweise die jeweils obersten, an die Führungsschiene (1) anschließenden Segmente unterschiedliche Höhenabmessungen aufweisen.
